# EUROPÄISCHE PATENTSCHRIFT

(11) **EP 4 108 932 B1**
(45) Veröffentlichungstag und Bekanntmachung des Hinweises auf die Patenterteilung: **06.11.2024**
(21) Anmeldenummer: 22198845.4
(22) Anmeldetag: 29.09.2022
(51) Int. Cl.: F04D 19/04, F04D 29/52, F04D 29/60, F04D 29/64, F04D 25/16

(54) **REZIPIENT UND SYSTEM MIT REZIPIENT UND HOCHVAKUUMPUMPE**
RECIPIENT AND SYSTEM WITH RECIPIENT AND HIGH VACUUM PUMP
RECIATE ET SYSTÈME AVEC RECIATE ET POMPE À VIDE ÉLEVÉ

(43) Veröffentlichungstag der Anmeldung: 28.12.2022
(73) Patentinhaber: Pfeiffer Vacuum Technology AG, 35614 Asslar (DE)
(72) Erfinder: SÜDWASSER, Sebastian, 35586 Wetzlar (DE); HOFMANN, Jan, 35305 Grünberg (DE); VORWERK, Peter, 35630 Ehringshausen (DE); LOHSE, Martin, 35586 Wetzlar (DE)
(74) Vertreter: Manitz Finsterwald Patent- und Rechtsanwaltspartnerschaft mbB

(56) Entgegenhaltungen:
- WO-A1-2013/107667
- WO-A1-2020/208375
- DE-A1- 102006 020 710
- DE-A1- 102007 027 352
- DE-A1- 102007 027 354
- DE-A1- 102010 032 346
- US-A- 5 733 104

## Beschreibung

Die Erfindung betrifft einen Rezipienten und ein System umfassend einen Rezipienten und eine damit verbundene oder verbindbare Hochvakuumpumpe.

Hochvakuumpumpen, insbesondere Turbomolekularpumpen, werden dazu verwendet, ein Hochvakuum in einer oder mehreren Vakuumkammern eines Rezipienten zu erzeugen. Zu diesem Zweck ist es notwendig, dass eine Einlassseite der Vakuumpumpe mit der einen oder mehreren Vakuumkammern des Rezipienten verbunden wird. Herkömmlicherweise wird hierfür ein Einlass-Flansch der Vakuumpumpe mit einem Flansch des Rezipienten verbunden.

Das Pumpengehäuse kann durch den Rezipienten gebildet werden, d.h. die pumpaktiven Teile der Hochvakuumpumpe könnten in den Rezipienten integriert und mit diesem gemeinsam eine Pumpeinheit bilden.

Ferner muss zur Erzeugung eines Hochvakuums an einer Ausgangsseite der entsprechenden Hochvakuumpumpe in der Regel zuerst ein Vorvakuum erzeugt werden, damit die Hochvakuumpumpe in der Lage ist, auf die gewünschte Enddrehzahl zu kommen. Dies geschieht üblicherweise mittels einer Vorvakuumpumpe, die über einen entsprechenden Vorvakuumanschluss mit der Hochvakuumpumpe verbunden werden muss.

Die Realisierung solcher Anordnungen kann aufwändig sein und viel Raum in Anspruch nehmen, insbesondere wenn kundenspezifische Anforderungen erfüllt werden müssen. Beispielsweise kann es sein, dass die zu verbindenden Flansche verschiedene Durchmesser aufweisen und deshalb nicht direkt aufeinander montierbar sind oder sich die Flansche an für die beiderseitige Montage ungünstigen Positionen befinden, während der Abnehmer eine kompakte Bauweise wünscht. Das Erfüllen solcher und ähnlicher Anforderungen macht das Ausarbeiten kundenspezifischer Individuallösungen erforderlich, was zeitaufwändig und kostenintensiv sein kann.

Die Druckschrift DE 10 2006 020710 A1 offenbart einen Rezipienten gemäß dem Oberbegriff des Anspruchs 1. Die Druckschrift DE 10 2007 027354 A1 offenbart eine Turbomolekularpumpe, bei der eine Ansaugöffnung mindestens zwei voneinander getrennte Öffnungsausschnitte aufweist. Die Druckschrift WO 2020/208375 A1 offenbart ein Vakuumkammermodul mit einer ersten Kammer, die einen ersten Pumpenanschluss zur Verbindung mit einer Vorvakuumpumpe umfasst. Die Druckschrift WO 2013/107667 A1 offenbart eine Turbomolekularpumpe, bei der ein hochvakuumseitiges Lagerelement in einer Kammer angeordnet ist, die über mindestens einen Kanal mit einem Druckbereich verbunden ist, in dem ein höherer Druck als im Hochvakuumbereich herrscht. Die Druckschrift DE 10 2010 032346 A1 offenbart eine Turbomolekularpumpe mit einer zur Rotorachse axial angeordneten Auslassöffnung.

Dementsprechend besteht eine Aufgabe der vorliegenden Erfindung darin, einen Rezipienten und ein System bereitzustellen, welche einfacher gewartet werden können.

Diese Aufgabe wird erfindungsgemäß durch die Merkmale der Ansprüche 1 und 8 gelöst.

Insbesondere wird die Aufgabe durch einen Rezipient umfassend zumindest einen Pumpenaufnahmeabschnitt zur Aufnahme einer Hochvakuumpumpe in dem Rezipienten, insbesondere einer Turbomolekularpumpe, und wenigstens eine Vakuumkammer, die einen Pumpenanschluss zur Herstellung einer Verbindung mit der Eingangsseite einer Hochvakuumpumpe umfasst. Erfindungsgemäß weist der Rezipient ein fest mit der Vakuumkammer verbundenen Vorvakuumanschlussabschnitt auf, der einen Vorvakuumanschluss zur Herstellung einer Verbindung mit einer Eingangsseite einer Vorvakuumpumpe, umfasst.

In anderen Worten ist der Vorvakuumanschluss Teil der Kundenapplikation. Durch die Verschmelzung der Funktionen mehrere Bauteile und deren Verwirklichung an dem Rezipienten, insbesondere der Funktionen des Vorvakuumanschlussabschnitts und des Pumpenaufnahmeabschnitts, kann eine maximale Baumraumoptimierung erzielt werden. Ein Wechsel oder eine Wartung der Hochvakuumpumpe erfordert überdies auch keine Deinstallation der Vorvakuumpumpe, da diese dabei mit dem Rezipienten zugeordneten Vorvakuumanschlussabschnitt verbunden bleiben kann.

Der Vorvakuumanschlussabschnitt umfasst ferner eine Vorvakuumkammer und einen Vorvakuum-Flansch, d.h. die Vorvakuumkammer ist auch Teil der Kundenapplikation, was den Anschluss einer Vorvakuumpumpe zum Erzeugen des Vorvakuums erheblich vereinfacht.

Der Vorvakuum-Flansch bildet eine rezipientenseitige Schnittstelle zu einer Vorvakuumpumpe.

Um eine noch kompaktere Ausgestaltung zu erzielen, können die Vakuumkammer und der Vorvakuumanschlussabschnitt zudem ein gemeinsames Gehäuse aufweisen.

Gemäß einer weiteren Ausführungsform kann ein Gehäuse der Vakuumkammer und/oder des Vorvakuumanschlussabschnitts den Pumpenaufnahmeabschnitt ausbilden. Insbesondere kann das Gehäuse zumindest einen Abschnitt eines Pumpengehäuses der Hochvakuumpumpe ausbilden, was es ermöglicht, die Hochvakuumpumpe besonders platzsparend in dem Rezipienten zu integrieren. Vakuumkammer-Gehäuse und Vakuumpumpe bilden vorzugsweise eine Pumpeinheit in der Pumpe und Kammer dasselbe Gehäuse haben. Ein zusätzliches Pumpengehäuse wäre in dieser Form nicht mehr nötig.

Ferner ist eine Anordnung denkbar, bei der der Pumpenaufnahmeabschnitt die Hochvakuumpumpe zumindest abschnittsweise umgibt. Insbesondere kann der Pumpenaufnahmeabschnitt lösbar mit dem Gehäuse und/oder der Vakuumkammer und/oder dem Vorvakuumanschlussabschnitt verbunden sein. Eine solche Ausgestaltung des Pumpenaufnahmeabschnitts bietet eine hohe Flexibilität in Bezug auf die Montageposition und die Art und Weise der Montage der Hochvakuumpumpe.

Erfindungsgemäß ist zudem ein Abschlusselement vorgesehen, das die Hochvakuumpumpe in einem montierten Zustand in axialer Richtung zumindest abschnittsweise abdeckt und das zumindest einen Kanal zur Herstellung einer Verbindung zwischen einer Ausgangsseite der Hochvakuumpumpe und dem Vorvakuumanschlussabschnitt umfasst. Ein solches Abschlusselement vereinfacht die Herstellung der Verbindung zwischen der Vorvakuumkammer und der Vorvakuumpumpe kundenseitig erheblich und kann gleichzeitig für eine Sicherung und/oder Fixierung (ordnungsgemäße, sichere Befestigung) der Hochvakuumpumpe sorgen.

Die Hochvakuumpumpe ist über den Kanal, den Vorvakuumanschluss, die Vorvakuumkammer und den Vorvakuum-Flansch mit der Vorvakuumpumpe verbindbar. Das Abschlusselement kann ein in Bezug auf die Hochvakuumpumpe separates Bauteil sein oder umfassen, das lösbar an der Hochvakuumpumpe und/oder an der Vakuumkammer und/oder an dem Vorvakuumanschlussabschnitt und/oder dem Pumpenaufnahmeabschnitt befestigbar ist. Insbesondere bildet das Abschlusselement eine Art Deckel, der die Hochvakuumpumpe abdeckt und/oder an oder in dem Pumpenaufnahmeabschnitt sichert.

In einer Ausführungsform kann das Abschlusselement als ein Befestigungsdeckel ausgebildet sein. Mit diesem Befestigungsdeckel kann die Hochvakuumpumpe an dem Rezipienten befestigt werden. Dabei kann die Hochvakuumpumpe auf dem Abschlusselement gelagert sein. Ein weiterer Vorteil ist beispielsweise, dass der Radius eines Lochkreises für Befestigungsschrauben des Deckels vergrößert werden kann, wodurch die Gefahr eines Schrauben-Abscherens im Crashfall verringert werden kann.

Zusätzlich oder alternativ kann das Abschlusselement ein zusätzliches Kühlungselement sein oder als solch ein Element wirken. Vorzugsweise leitet das Abschlusselement durch den Kontakt zu dem Bodenabschnitt der Hochvakuumpumpe die ihrem Betrieb entstehende Wärme ab.

Für eine noch kompaktere und stabilere Bauform des Rezipienten kann das Abschlusselement ein erstes Formmerkmal aufweisen, das in Eingriff mit einem zweiten Formmerkmal bringbar ist, das komplementär zu dem ersten Formmerkmal ausgebildet ist und das an der Hochvakuumpumpe und/oder an der Vakuumkammer und/oder an dem Vorvakuumanschlussabschnitt und/oder dem Pumpenaufnahmeabschnitt ausgebildet ist. Die komplementären Formmerkmale können auch eine Codierung bilden, die sicherstellt, dass des Abschlusselement nur in korrekter Weise befestigbar ist. Zudem ermöglichen die Formmerkmale eine Montage und Demontage der Vakuumpumpe, vom Rezipienten, in einer wohldefinierten Richtung.

Für eine optimale Wärmeableitung kann das Abschlusselement mit Wärmetauschelementen versehen sein, wobei die Wärmetauschelemente insbesondere Kühlrippen sein können.

Die vorgenannte Aufgabe wird erfindungsgemäß auch durch ein System umfassend einen Rezipienten gemäß zumindest einer der vorstehend beschriebenen Ausführungsformen und eine darin aufgenommene oder aufnehmbare Hochvakuumpumpe, insbesondere Turbomolekularpumpe, gelöst. Dies gilt insbesondere für Ausführungsformen, bei denen das Abschlusselement ein Bestandteil der Pumpe sein kann oder ist.

Die Hochvakuumpumpe umfasst einen Stator und einen von einem Motor zu einer Drehung um eine Rotationsachse antreibbaren Rotor, die in einem Pumpengehäuse angeordnet sind, wobei das Abschlusselement zumindest zwei, insbesondere eine Mehrzahl von um die Rotationsachse verteilt angeordnete Pumpauslassöffnungen aufweist, deren Austrittsöffnungen an einer ausgangsseitigen Stirnseite der Vakuumpumpe angeordnet sind.

Die Pumpauslassöffnungen sind Öffnungen, die sich in axialer Richtung erstrecken und die daher einen Ausstoß des gepumpten Mediums in axialer Richtung aus der Pumpe bewirken. Insbesondere weisen die Pumpauslassöffnungen einen geradlinigen Verlauf auf, d.h. sie sind frei von Stufen, Biegungen, Knicken oder ähnlichem, um den auslassseitigen Strömungswiderstand zu minimieren. Die Pumpauslassöffnungen ermöglichen demnach eine effiziente Gasführung am stromabwärtigen Ende der Vakuumpumpe, und damit eine verbesserte Pumpleistung.

Die Erfindung wird ausschließlich durch die Ansprüche definiert. Nachfolgend wird die Erfindung beispielhaft anhand vorteilhafter Ausführungsformen unter Bezugnahme auf die beigefügten Figuren beschrieben. Es zeigen, jeweils schematisch:
- Fig. 1: eine perspektivische Ansicht einer Ausführungsform einer Turbomolekularpumpe,
- Fig. 2: eine Ansicht der Unterseite der Turbomolekularpumpe von Fig. 1,
- Fig. 3: eine Querschnittsansicht der Turbomolekularpumpe längs der in Fig. 2 gezeigten Schnittlinie A-A,
- Fig. 4: eine Querschnittsansicht der Turbomolekularpumpe längs der in Fig. 2 gezeigten Schnittlinie B-B,
- Fig. 5: eine Querschnittsansicht der Turbomolekularpumpe längs der in Fig. 2 gezeigten Schnittlinie C-C,
- Fig. 6: eine perspektivische Ansicht einer Ausführungsform einer Hochvakuumpumpe,
- Fig. 7A bis 7C: verschiedene Querschnittsansichten der Hochvakuumpumpe der Fig. 6, und
- Fig. 8 bis 20: verschiedene Ausführungsformen eines Rezipienten, die Ausführungen gemäß Figuren 8 bis 15 und 17 bis 20 sind erfindungsgemäß.

Die in Fig. 1 gezeigte Turbomolekularpumpe 111 umfasst einen von einem Einlassflansch 113 umgebenen Pumpeneinlass 115, an welchen in an sich bekannter Weise ein nicht dargestellter Rezipient angeschlossen werden kann. Das Gas aus dem Rezipienten kann über den Pumpeneinlass 115 aus dem Rezipienten gesaugt und durch die Pumpe hindurch zu einem Pumpenauslass 117 gefördert werden, an den eine Vorvakuumpumpe, wie etwa eine Drehschieberpumpe, angeschlossen sein kann.

Der Einlassflansch 113 bildet bei der Ausrichtung der Vakuumpumpe gemäß Fig. 1 das obere Ende des Gehäuses 119 der Vakuumpumpe 111. Das Gehäuse 119 umfasst ein Unterteil 121, an welchem seitlich ein Elektronikgehäuse 123 angeordnet ist. In dem Elektronikgehäuse 123 sind elektrische und/oder elektronische Komponenten der Vakuumpumpe 111 untergebracht, z.B. zum Betreiben eines in der Vakuumpumpe angeordneten Elektromotors 125 (vgl. auch Fig. 3). Am Elektronikgehäuse 123 sind mehrere Anschlüsse 127 für Zubehör vorgesehen. Außerdem sind eine Datenschnittstelle 129, z.B. gemäß dem RS485-Standard, und ein Stromversorgungsanschluss 131 am Elektronikgehäuse 123 angeordnet.

Es existieren auch Turbomolekularpumpen, die kein derartiges angebrachtes Elektronikgehäuse aufweisen, sondern an eine externe Antriebselektronik angeschlossen werden.

Am Gehäuse 119 der Turbomolekularpumpe 111 ist ein Fluteinlass 133, insbesondere in Form eines Flutventils, vorgesehen, über den die Vakuumpumpe 111 geflutet werden kann. Im Bereich des Unterteils 121 ist ferner noch ein Sperrgasanschluss 135, der auch als Spülgasanschluss bezeichnet wird, angeordnet, über welchen Spülgas zum Schutz des Elektromotors 125 (siehe z.B. Fig. 3) vor dem von der Pumpe geförderten Gas in den Motorraum 137, in welchem der Elektromotor 125 in der Vakuumpumpe 111 untergebracht ist, eingelassen werden kann. Im Unterteil 121 sind ferner noch zwei Kühlmittelanschlüsse 139 angeordnet, wobei einer der Kühlmittelanschlüsse als Einlass und der andere Kühlmittelanschluss als Auslass für Kühlmittel vorgesehen ist, das zu Kühlzwecken in die Vakuumpumpe geleitet werden kann. Andere existierende Turbomolekularvakuumpumpen (nicht dargestellt) werden ausschließlich mit Luftkühlung betrieben.

Die untere Seite 141 der Vakuumpumpe kann als Standfläche dienen, sodass die Vakuumpumpe 111 auf der Unterseite 141 stehend betrieben werden kann. Die Vakuumpumpe 111 kann aber auch über den Einlassflansch 113 an einem Rezipienten befestigt werden und somit gewissermaßen hängend betrieben werden. Außerdem kann die Vakuumpumpe 111 so gestaltet sein, dass sie auch in Betrieb genommen werden kann, wenn sie auf andere Weise ausgerichtet ist als in Fig. 1 gezeigt ist. Es lassen sich auch Ausführungsformen der Vakuumpumpe realisieren, bei der die Unterseite 141 nicht nach unten, sondern zur Seite gewandt oder nach oben gerichtet angeordnet werden kann. Grundsätzlich sind dabei beliebige Winkel möglich.

Andere existierende Turbomolekularvakuumpumpen (nicht dargestellt), die insbesondere größer sind als die hier dargestellte Pumpe, können nicht stehend betrieben werden.

An der Unterseite 141, die in Fig. 2 dargestellt ist, sind noch diverse Schrauben 143 angeordnet, mittels denen hier nicht weiter spezifizierte Bauteile der Vakuumpumpe aneinander befestigt sind. Beispielsweise ist ein Lagerdeckel 145 an der Unterseite 141 befestigt.

An der Unterseite 141 sind außerdem Befestigungsbohrungen 147 angeordnet, über welche die Pumpe 111 beispielsweise an einer Auflagefläche befestigt werden kann. Dies ist bei anderen existierenden Turbomolekularvakuumpumpen (nicht dargestellt), die insbesondere größer sind als die hier dargestellte Pumpe, nicht möglich.

In den Figuren 2 bis 5 ist eine Kühlmittelleitung 148 dargestellt, in welcher das über die Kühlmittelanschlüsse 139 ein- und ausgeleitete Kühlmittel zirkulieren kann.

Wie die Schnittdarstellungen der Figuren 3 bis 5 zeigen, umfasst die Vakuumpumpe mehrere Prozessgaspumpstufen zur Förderung des an dem Pumpeneinlass 115 anstehenden Prozessgases zu dem Pumpenauslass 117.

In dem Gehäuse 119 ist ein Rotor 149 angeordnet, der eine um eine Rotationsachse 151 drehbare Rotorwelle 153 aufweist.

Die Turbomolekularpumpe 111 umfasst mehrere pumpwirksam miteinander in Serie geschaltete turbomolekulare Pumpstufen mit mehreren an der Rotorwelle 153 befestigten radialen Rotorscheiben 155 und zwischen den Rotorscheiben 155 angeordneten und in dem Gehäuse 119 festgelegten Statorscheiben 157. Dabei bilden eine Rotorscheibe 155 und eine benachbarte Statorscheibe 157 jeweils eine turbomolekulare Pumpstufe. Die Statorscheiben 157 sind durch Abstandsringe 159 in einem gewünschten axialen Abstand zueinander gehalten.

Die Vakuumpumpe umfasst außerdem in radialer Richtung ineinander angeordnete und pumpwirksam miteinander in Serie geschaltete Holweck-Pumpstufen. Es existieren andere Turbomolekularvakuumpumpen (nicht dargestellt), die keine Holweck-Pumpstufen aufweisen.

Der Rotor der Holweck-Pumpstufen umfasst eine an der Rotorwelle 153 angeordnete Rotornabe 161 und zwei an der Rotornabe 161 befestigte und von dieser getragene zylindermantelförmige Holweck-Rotorhülsen 163, 165, die koaxial zur Rotationsachse 151 orientiert und in radialer Richtung ineinander geschachtelt sind. Ferner sind zwei zylindermantelförmige Holweck-Statorhülsen 167, 169 vorgesehen, die ebenfalls koaxial zu der Rotationsachse 151 orientiert und in radialer Richtung gesehen ineinander geschachtelt sind.

Die pumpaktiven Oberflächen der Holweck-Pumpstufen sind durch die Mantelflächen, also durch die radialen Innen- und/oder Außenflächen, der Holweck-Rotorhülsen 163, 165 und der Holweck-Statorhülsen 167, 169 gebildet. Die radiale Innenfläche der äußeren Holweck-Statorhülse 167 liegt der radialen Außenfläche der äußeren Holweck-Rotorhülse 163 unter Ausbildung eines radialen Holweck-Spalts 171 gegenüber und bildet mit dieser die der Turbomolekularpumpen nachfolgende erste Holweck-Pumpstufe. Die radiale Innenfläche der äußeren Holweck-Rotorhülse 163 steht der radialen Außenfläche der inneren Holweck-Statorhülse 169 unter Ausbildung eines radialen Holweck-Spalts 173 gegenüber und bildet mit dieser eine zweite Holweck-Pumpstufe. Die radiale Innenfläche der inneren Holweck-Statorhülse 169 liegt der radialen Außenfläche der inneren Holweck-Rotorhülse 165 unter Ausbildung eines radialen Holweck-Spalts 175 gegenüber und bildet mit dieser die dritte Holweck-Pumpstufe.

Am unteren Ende der Holweck-Rotorhülse 163 kann ein radial verlaufender Kanal vorgesehen sein, über den der radial außenliegende Holweck-Spalt 171 mit dem mittleren Holweck-Spalt 173 verbunden ist. Außerdem kann am oberen Ende der inneren Holweck-Statorhülse 169 ein radial verlaufender Kanal vorgesehen sein, über den der mittlere Holweck-Spalt 173 mit dem radial innenliegenden Holweck-Spalt 175 verbunden ist. Dadurch werden die ineinander geschachtelten Holweck-Pumpstufen in Serie miteinander geschaltet. Am unteren Ende der radial innenliegenden Holweck-Rotorhülse 165 kann ferner ein Verbindungskanal 179 zum Auslass 117 vorgesehen sein.

Die vorstehend genannten pumpaktiven Oberflächen der Holweck-Statorhülsen 167, 169 weisen jeweils mehrere spiralförmig um die Rotationsachse 151 herum in axialer Richtung verlaufende Holweck-Nuten auf, während die gegenüberliegenden Mantelflächen der Holweck-Rotorhülsen 163, 165 glatt ausgebildet sind und das Gas zum Betrieb der Vakuumpumpe 111 in den Holweck-Nuten vorantreiben.

Zur drehbaren Lagerung der Rotorwelle 153 sind ein Wälzlager 181 im Bereich des Pumpenauslasses 117 und ein Permanentmagnetlager 183 im Bereich des Pumpeneinlasses 115 vorgesehen.

Im Bereich des Wälzlagers 181 ist an der Rotorwelle 153 eine konische Spritzmutter 185 mit einem zu dem Wälzlager 181 hin zunehmenden Außendurchmesser vorgesehen. Die Spritzmutter 185 steht mit mindestens einem Abstreifer eines Betriebsmittelspeichers in gleitendem Kontakt. Bei anderen existierenden Turbomolekularvakuumpumpen (nicht dargestellt) kann anstelle einer Spritzmutter eine Spritzschraube vorgesehen sein. Da somit unterschiedliche Ausführungen möglich sind, wird in diesem Zusammenhang auch der Begriff "Spritzspitze" verwendet.

Der Betriebsmittelspeicher umfasst mehrere aufeinander gestapelte saugfähige Scheiben 187, die mit einem Betriebsmittel für das Wälzlager 181, z.B. mit einem Schmiermittel, getränkt sind.

Im Betrieb der Vakuumpumpe 111 wird das Betriebsmittel durch kapillare Wirkung von dem Betriebsmittelspeicher über den Abstreifer auf die rotierende Spritzmutter 185 übertragen und in Folge der Zentrifugalkraft entlang der Spritzmutter 185 in Richtung des größer werdenden Außendurchmessers der Spritzmutter 185 zu dem Wälzlager 181 hin gefördert, wo es z.B. eine schmierende Funktion erfüllt. Das Wälzlager 181 und der Betriebsmittelspeicher sind durch einen wannenförmigen Einsatz 189 und den Lagerdeckel 145 in der Vakuumpumpe eingefasst.

Das Permanentmagnetlager 183 umfasst eine rotorseitige Lagerhälfte 191 und eine statorseitige Lagerhälfte 193, welche jeweils einen Ringstapel aus mehreren in axialer Richtung aufeinander gestapelten permanentmagnetischen Ringen 195, 197 umfassen. Die Ringmagnete 195, 197 liegen einander unter Ausbildung eines radialen Lagerspalts 199 gegenüber, wobei die rotorseitigen Ringmagnete 195 radial außen und die statorseitigen Ringmagnete 197 radial innen angeordnet sind. Das in dem Lagerspalt 199 vorhandene magnetische Feld ruft magnetische Absto-ßungskräfte zwischen den Ringmagneten 195, 197 hervor, welche eine radiale Lagerung der Rotorwelle 153 bewirken. Die rotorseitigen Ringmagnete 195 sind von einem Trägerabschnitt 201 der Rotorwelle 153 getragen, welcher die Ringmagnete 195 radial außenseitig umgibt. Die statorseitigen Ringmagnete 197 sind von einem statorseitigen Trägerabschnitt 203 getragen, welcher sich durch die Ringmagnete 197 hindurch erstreckt und an radialen Streben 205 des Gehäuses 119 aufgehängt ist. Parallel zu der Rotationsachse 151 sind die rotorseitigen Ringmagnete 195 durch ein mit dem Trägerabschnitt 201 gekoppeltes Deckelelement 207 festgelegt. Die statorseitigen Ringmagnete 197 sind parallel zu der Rotationsachse 151 in der einen Richtung durch einen mit dem Trägerabschnitt 203 verbundenen Befestigungsring 209 sowie einen mit dem Trägerabschnitt 203 verbundenen Befestigungsring 211 festgelegt. Zwischen dem Befestigungsring 211 und den Ringmagneten 197 kann außerdem eine Tellerfeder 213 vorgesehen sein.

Innerhalb des Magnetlagers ist ein Not- bzw. Fanglager 215 vorgesehen, welches im normalen Betrieb der Vakuumpumpe 111 ohne Berührung leer läuft und erst bei einer übermäßigen radialen Auslenkung des Rotors 149 relativ zu dem Stator in Eingriff gelangt, um einen radialen Anschlag für den Rotor 149 zu bilden, damit eine Kollision der rotorseitigen Strukturen mit den statorseitigen Strukturen verhindert wird. Das Fanglager 215 ist als ungeschmiertes Wälzlager ausgebildet und bildet mit dem Rotor 149 und/oder dem Stator einen radialen Spalt, welcher bewirkt, dass das Fanglager 215 im normalen Pumpbetrieb außer Eingriff ist. Die radiale Auslenkung, bei der das Fanglager 215 in Eingriff gelangt, ist groß genug bemessen, sodass das Fanglager 215 im normalen Betrieb der Vakuumpumpe nicht in Eingriff gelangt, und gleichzeitig klein genug, sodass eine Kollision der rotorseitigen Strukturen mit den statorseitigen Strukturen unter allen Umständen verhindert wird.

Die Vakuumpumpe 111 umfasst den Elektromotor 125 zum drehenden Antreiben des Rotors 149. Der Anker des Elektromotors 125 ist durch den Rotor 149 gebildet, dessen Rotorwelle 153 sich durch den Motorstator 217 hindurch erstreckt. Auf den sich durch den Motorstator 217 hindurch erstreckenden Abschnitt der Rotorwelle 153 kann radial außenseitig oder eingebettet eine Permanentmagnetanordnung angeordnet sein. Zwischen dem Motorstator 217 und dem sich durch den Motorstator 217 hindurch erstreckenden Abschnitt des Rotors 149 ist ein Zwischenraum 219 angeordnet, welcher einen radialen Motorspalt umfasst, über den sich der Motorstator 217 und die Permanentmagnetanordnung zur Übertragung des Antriebsmoments magnetisch beeinflussen können.

Der Motorstator 217 ist in dem Gehäuse innerhalb des für den Elektromotor 125 vorgesehenen Motorraums 137 festgelegt. Über den Sperrgasanschluss 135 kann ein Sperrgas, das auch als Spülgas bezeichnet wird, und bei dem es sich beispielsweise um Luft oder um Stickstoff handeln kann, in den Motorraum 137 gelangen. Über das Sperrgas kann der Elektromotor 125 vor Prozessgas, z.B. vor korrosiv wirkenden Anteilen des Prozessgases, geschützt werden. Der Motorraum 137 kann auch über den Pumpenauslass 117 evakuiert werden, d.h. im Motorraum 137 herrscht zumindest annäherungsweise der von der am Pumpenauslass 117 angeschlossenen Vorvakuumpumpe bewirkte Vakuumdruck.

Zwischen der Rotornabe 161 und einer den Motorraum 137 begrenzenden Wandung 221 kann außerdem eine sog. und an sich bekannte Labyrinthdichtung 223 vorgesehen sein, insbesondere um eine bessere Abdichtung des Motorraums 217 gegenüber den radial außerhalb liegenden Holweck-Pumpstufen zu erreichen.

Fig. 6 zeigt eine Außenansicht einer beispielhaften Ausführungsform einer Hochvakuumpumpe 16 - hier eine Turbomolekularpumpe - umfassend ein Gehäusebauteil 56 und ein Abschlusselement 32 mit Wärmetauschelementen 46 (siehe Fig. 7A), wobei das Gehäusebauteil 56 und das Abschlusselement 32 ein Pumpengehäuse 30 bilden. Optional umfasst die Hochvakuumpumpe 16 an ihrem auslassseitigen Ende einen Anschlussflansch 74, der beispielsweise mit einem Rohr einer Vakuumanlage verbindbar ist. Die Hochvakuumpumpe 16 kann somit einfach in einen Abschnitt der Anlage mit geradliniger Rohrführung integriert werden.

Die Hochvakuumpumpe 16 kann grundsätzlich in einem Pumpenaufnahmeabschnitt 22 eines erfindungsgemäßen Rezipienten 10 montierbar sein.

Verschiedene Ausführungsformen des erfindungsgemäßen Rezipienten 10 sind nachstehend anhand der Fig. 8 bis 15 und 17 bis 20 erläutert. Die Ausführung gemäß Figur 16 ist nicht Teil der Erfindung.

Die Wärmetauschelemente 46 sind in der Form von Kühlrippen ausgebildet, die in axialer Richtung jeweils zueinander beabstandet auf dem Abschlusselement 32 angeordnet sind. Die Wärmetauschelemente 46 überdecken mehr als 80% der Außenfläche des Abschlusselements 32, wodurch eine noch effizientere Ableitung der von der Pumpe erzeugten Wärme erzielt wird. Zu diesem Zweck kann auch das Gehäusebauteil 56 mit Wärmetauschelementen 46 versehen sein.

Wie in der Querschnittansicht von Fig. 7A gezeigt ist, sind die Bestandteile der Hochvakuumpumpe 16 in dem Pumpengehäuse 30 angeordnet. Insbesondere sind ein Stator, ein Motor 52 und ein Rotor 149 der Pumpe in dem Pumpengehäuses 30 angeordnet, wobei ein Teil des Motors 52 und ein den Rotor 149 lagernder Lagerabschnitt in einem Aufnahmeabschnitt 62 des Abschlusselements 32 angeordnet sind. Der Aufnahmeabschnitt 62 erstreckt sich von einem das stromabwärtige Ende eines Pumpraums 64 der Hochvakuumpumpe 16 bildenden Bodenabschnitt 66 des Abschlusselements 32 (hier in einer Variante ohne Wärmetauschelemente 46) in Richtung zu dem Gehäusebauteil 56 hin.

Wie vorstehend bereits beschrieben wirken, bei Betrieb der Pumpe fest mit dem Rotor 149 verbundene Rotorscheiben mit raumfest angeordneten Statorscheiben zusammen, um eine Pumpwirkung zu erzeugen.

Das Abschlusselement 32 - das auch als Basiselement bezeichnet werden kann - schließt die Hochvakuumpumpe 16 an ihrem in Pumprichtung stromabwärtigen Ende in axialer Richtung ab.

Zudem weist das Abschlusselement 32 Pumpauslassöffnungen oder Pumpauslasskanäle 54 auf, die um die Rotationsachse 151 des Rotors 149 verteilt angeordnet sind. Die kanalartigen Pumpauslassöffnungen 54 sind beispielsweise in Umfangsrichtung verteilte, insbesondere gleichverteilte Bohrungen oder gekrümmte Langlöcher (siehe Fig. 7C). Sie ermöglichen eine effiziente Gasführung von dem Pumpraum 64 in Richtung einer Ausgangsseite 36 der Hochvakuumpumpe 16. Beispielsweise in einem Fall, in dem elektrische Versorgungsleitungen für Komponenten der Hochvakuumpumpe 16 durch das Abschlusselement 32 geführt werden, können die Pumpauslassöffnungen 54 auch asymmetrisch angeordnet sein (siehe Fig. 7B), um den für die Versorgungsleitungen benötigten Bauraum bereitstellen zu können. Beispielsweise kann das Abschlusselement 32 sieben gekrümmte Langlöcher aufweisen.

An der ausgangseitigen Stirnseite der Pumpe 16 münden die kanalartigen Pumpauslassöffnungen in Austrittsöffnungen 48, wodurch das von der Pumpe 16 geförderte Medium aus dieser ausgestoßen wird.

Im Gegensatz zur der Pumpe 111 gemäß den Fig. 1 bis 5 (siehe radialer Pumpenauslass 117 in Fig. 4) sind hier also geradlinige axiale Pumpauslassöffnungen oder - kanäle 54 vorgesehen, die zusammen einen effizienten Ausstoß des gepumpten Mediums ermöglichen.

Ferner bildet das Abschlusselement 32 einen nicht unwesentlichen Teil des Pumpengehäuses 30, d.h. eine axiale Erstreckung 58 des Abschlusselements 32 im Bereich seines Außenumfangs beträgt mehr als 20% einer axialen Erstreckung 60 des Gehäusebauteils 56. Insbesondere kann die axiale Erstreckung 58 des Abschlusselements 32 mehr als 30% oder mehr als 38% der axialen Erstreckung 60 des Gehäusebauteils 56 betragen.

Das Gehäusebauteil 56 und das Abschlusselement 32 sind an ihren jeweils zugewandten Enden komplementär ausgebildet. Insbesondere sind ein Außendurchmesser des Abschlusselements 32 und ein Außendurchmesser des Gehäusebauteils 56 zumindest in einem Bereich, in dem das Abschlusselement 32 und das Gehäusebauteil 56 miteinander in Verbindung stehen, im Wesentlichen gleich groß.

Durch das Verschmelzen vorgenannter Funktionen des Abschlusselements 32 kann eine kompakte und flexible Bauweise der Vakuumpumpe verwirklicht werden, während die Pumpleistung verbessert wird.

Gemäß der in Fig. 8 gezeigten beispielhaften Ausführungsform eines Rezipienten 10 ist ein wesentlicher Teil einer Hochvakuumpumpe 16 in einem Pumpenaufnahmeabschnitt 22 des Rezipienten 10 angeordnet. Beispielsweise wurde die Hochvakuumpumpe 16 in den Pumpenaufnahmeabschnitt 22 eingeschoben. Ein wesentlicher Teil der Hochvakuumpumpe 16 ist direkt in dem Gehäuse 26, 28 des Rezipienten 10 integriert bzw. bildet einen Bestandteil des Rezipienten 10. Die Hochvakuumpumpe 16 ist fest oder lösbar, bevorzugt lösbar, in dem Pumpenaufnahmeabschnitt 22 angeordnet. Der Rezipient 10 und die Hochvakuumpumpe 16 sind aufeinander abgestimmt, so dass sie ein kompaktes und leicht zu wartendes System bilden. Dies gilt auch für die nachstehend noch beschriebenen Ausführungsformen.

Zudem weist der Rezipient 10 drei Vakuumkammern 12 auf, die über einen jeweiligen Pumpenanschluss 14 mit entsprechenden Einlässen der Hochvakuumpumpe 16 (z.B. eine Splitflow-Pumpe) verbunden sind. Der Rezipient 10 kann je nach Kundenapplikation auch nur eine, zwei oder mehr als drei Vakuumkammern 12 aufweisen. Da jede der Vakuumkammern 12 direkt über einen Pumpenanschluss 14 mit dem Pumpraum 64 verbunden ist, kann eine Entfernung zwischen dem Pumpraum 64 und jeder der Vakuumkammern 12 geringgehalten werden, was ein effizientes Bereitstellen eines Vakuums in jeder der Vakuumkammern 12 ermöglicht. Zudem entfällt eine aufwändige Herstellung einer Verbindung zwischen einer Vakuumkammer 12 und einem Einlassflansch 113 einer Vakuumpumpe.

Der Rezipient 10 weist ferner einen fest mit einer Vakuumkammer 12 verbundenen Vorvakuumanschlussabschnitt 18 auf, wobei die Vakuumkammern 12 und der Vorvakuumanschlussabschnitt 18 ein gemeinsames Gehäuse 26 aufweisen, das zugleich den Pumpenaufnahmeabschnitt 22 und einen wesentlichen Teil des Pumpengehäuses 30 ausbildet.

Der Vorvakuumanschlussabschnitt 18 weist einen Vorvakuumanschluss 20, eine Vorvakuumkammer 24 und einen Vorvakuum-Flansch 20a zur Herstellung einer Verbindung zwischen einem in dem Abschlusselement 32 ausgebildeten Kanal 34 und einer Eingangsseite einer Vorvakuumpumpe (nicht gezeigt) auf.

Um eine kompakte und stabile Bauform zu realisieren, sind der Vorvakuumanschlussabschnitts 18 und das Abschlusselements 32 komplementär zueinander ausgebildet. Insbesondere weisen der Vorvakuumanschluss 20 und ein erster Ausgangsanschluss 42 des Kanals 34 des Abschlusselements 32 komplementäre Formmerkmale 38, 40 auf. Konkret sind dies im gezeigten Beispiel Schrägen mit einem Winkel 76 in Bezug auf die axiale Richtung, wobei die axiale Richtung eine Richtung ist, die parallel zur Rotationsachse 151 verläuft. Der Winkel 76 kann zwischen 0° und 90°, bevorzugt zwischen 22,5 ° und 47,5° betragen (beispielsweise 0°, 30°, 45°, 60° oder 90°). Um eine kompakte Bauform zu realisieren, fluchten eine Unterseite des Abschlusselements 32 und eine Unterseite des Vorvakuumanschlussabschnitts 18.

Der Kanal 34 stellt also über den Ausgangsanschluss 42, den Vorvakuumanschluss 20 und die Vorvakuumkammer 24 eine Verbindung des Pumpraums 64 der Hochvakuumpumpe 16 mit dem Vorvakuum-Flansch 20a her, der die Schnittstelle zu einer Vorvakuumpumpe bildet. Anders als bei bekannten Systemen wird diese Schnittstelle somit nicht an der Hochvakuumpumpe sondern rezipientenseitig bereitgestellt.

Das Abschlusselement 32 kann lösbar an dem Pumpenaufnahmeabschnitt 22, der integraler Bestandteil des Rezipienten 10 sein kann, und an dem Vorvakuumanschlussabschnitt 18 befestigbar sein, sodass das Innere der Hochvakuumpumpe 16 leicht zugänglich ist. Dies ermöglicht eine Senkung der Wartungskosten der Hochvakuumpumpe 16 und des Rezipienten 10. In einem montierten Zustand bildet das Abschlusselement 32 das axiale Ende der Hochvakuumpumpe 16.

Die in Fig. 9 gezeigte Ausführungsform eines Rezipienten 10 unterscheidet sich von der in Fig. 8 gezeigten im Wesentlichen dadurch, dass die pumpaktiven Merkmale der Hochvakuumpumpe 16 in einem Cartridge-Gehäuse 72 angeordnet sind. Dies erleichtert das Montieren der Hochvakuumpumpe 16 in dem Pumpenaufnahmeabschnitt 22, sodass ein Austausch der Vakuumpumpe im Wartungsfall auch für den Kunden möglich ist.

Das Cartridge-Gehäuse 72 weist Anschlussmittel oder -öffnungen an entsprechenden Positionen auf, sodass jede der Vakuumkammern 12 über einen jeweiligen Pumpenanschluss 14 mit dem Pumpraum 64 verbindbar ist. Ferner kann das Cartridge-Gehäuse 72 funktionelle Bestandteile Hochvakuumpumpe 16, insbesondere pumpaktive Merkmale der Hochvakuumpumpe 16, bilden. Die Hochvakuumpumpe 16 bildet somit eine Cartridge-Pumpe, die auf einfache Weise montierbar ist. Sie muss im Wesentlichen nur in den Pumpenaufnahmeabschnitt 22 eingeschoben werden, wobei bei geeigneter Ausgestaltung der Anschlussmittel oder - Öffnungen bzw. der Öffnungen 14 auch gleich die Verbindungen zu den Kammern 12 hergestellt werden kann.

Die in Fig. 10 gezeigte Ausführungsform eines Rezipienten 10 unterscheidet sich von der in Fig. 9 gezeigten im Wesentlichen dadurch, dass der Vorvakuumanschluss 20 des Vorvakuumanschlussabschnitts 18 senkrecht in Bezug auf die axiale Richtung ausgebildet ist, während der Ausgangsanschluss 42 des Kanals 34 des Abschlusselements 32 parallel hierzu angeordnet ist (also senkrecht zu dem Vorvakuumanschluss 20) . Der erste Ausgangsanschluss 42 und der Vorvakuumanschluss 20 des Vorvakuumanschlussabschnitts 18 sind über einen Adapter 68 miteinander verbunden. Der Adapter weist einen ersten Anschlussabschnitt 80 und einen zweiten Anschlussabschnitt 82 auf, die mit dem Vorvakuumanschluss 20 bzw. dem ersten Ausgangsanschluss 42 des Kanals 34 verbindbar sind. Eine solche Ausgestaltung ermöglicht eine hohe Flexibilität in Bezug auf die Ausgestaltung des Vorvakuumanschlussabschnitts 18, insbesondere in Bezug auf die Position des Vorvakuumanschlusses 20. Zudem kann die Vorvakuumkammer 24 kleiner ausgestaltet werden, um Platz zu sparen. Es ist also lediglich der Adapter 68 auszutauschen, falls sich Anschlussverhältnisse ändern, beispielsweise wenn eine Pumpe mit einem geänderten Abschlusselement 32 zum Einsatz gelangt.

Die in Fig. 11 gezeigte Ausführungsform eines Rezipienten 10 unterscheidet sich von der in Fig. 10 gezeigten im Wesentlichen dadurch, dass - bildlich gesprochen - das Abschlusselement 32 und der Adapter 68 einteilig ausgebildet sind. Anstelle des Zwischenschaltens des Adapters 68 ist der erste Ausgangsanschluss 42 des Kanals 34 des Abschlusselements 32 komplementär zu dem in Bezug auf die axiale Richtung senkrecht ausgebildeten Vorvakuumanschluss 20 des Vorvakuumanschlussabschnitts 18 ausgebildet. D.h., der Vorvakuumanschluss 20 und der erste Ausgangsanschluss 42 des Kanals 34 weisen einen Winkel 76 von 90° in Bezug auf die axiale Richtung auf und ein Oberflächenabschnitt des Abschlusselements 32, in dem der erste Ausgangsanschluss 42 des Kanals 34 ausgebildet ist, deckt einen Oberflächenabschnitt der Unterseite des Vorvakuumanschlussabschnitts 18, in dem der Vorvakuumanschluss 20 ausgebildet ist, in axialer Richtung ab. Da hier weniger Verbindungen hergestellt werden müssen, erleichtert diese Konfiguration die Montage des Abschlusselements 32 an den Vorvakuumanschlussabschnitt 18.

Die in Fig. 12 gezeigte Ausführungsform eines Rezipienten 10 unterscheidet sich von der in Fig. 10 gezeigten im Wesentlichen dadurch, dass das Gehäuse 26 der Vakuumkammer 12 und des Vorvakuumanschlussabschnitts 18 einerseits und der Pumpenaufnahmeabschnitt 22 andererseits separate Bauteile sind. Der Pumpenaufnahmeabschnitt 22 ist komplementär zu dem Gehäuse 26 und dem Cartridge-Gehäuse 72 ausgebildet, sodass der Abschnitt 22 leicht an dem Gehäuse 26 und die Pumpe 16 einfach in dem Abschnitt 22 montierbar sind. Mechanische Codierungen an den genannten Komponenten können sicherstellen, dass diese sich nur in korrekter Weise montieren lassen.

Der Rezipient der in Fig. 13 gezeigten Ausführungsform zeigt ein Abschlusselement 32 mit axialen Pumpauslassöffnungen 54, deren Austrittsöffnungen 48 mit einem Eingangsanschluss 44 des Kanals 34 in Verbindung stehen. Der Kanal 34 ist in einem separaten Deckel 84 ausgebildet, der zur Herstellung einer Verbindung zwischen den Pumpauslassöffnungen 54 der Pumpe 16 und dem Vorvakuumanschluss 20 dient. Insbesondere weist der Kanal 34 einen Ausgangsanschluss 42 zur Herstellung einer Verbindung zwischen den Pumpauslassöffnungen 54 der Pumpe 16 und dem Vorvakuumanschluss 20 auf.

Der Deckel 84 weist zudem Wärmetauschelemente 46, insbesondere Kühlrippen, auf. Für eine optimale Wärmeableitung ist bevorzugt mehr als die die Hälfte der Oberfläche des Anschlusselements 32 mit Wärmetauschelementen 46 versehen. Wie in Fig. 17 gezeigt, ist auch eine Ausgestaltung ohne Wärmetauschelemente 46 denkbar, was die Herstellungskosten reduziert.

Der Deckel 84 erfüllt nicht nur die Funktion eines Verbindungselements und eines Kühlelements, sondern sorgt gleichzeitig für eine Sicherung und/oder Fixierung der Hochvakuumpumpe 10 in bzw. an dem Rezipienten 10.

Gemäß einer weiteren beispielhaften Ausführungsform kann der Deckel 84 zudem einen oder mehrere Befestigungsbereiche 70a, b aufweisen. Wie in Fig. 14 gezeigt, weist der Deckel 84 einen Befestigungsbereich 70a auf, der die Hochvakuumpumpe 16 seitlich, d.h., in einer Richtung senkrecht zu der axialen Richtung, teilweise umgibt. Ein weiterer Befestigungsbereich 70b befindet sich an einem vorvakuumanschlussseitigen Abschnitt des Deckels 84. Die Befestigungsbereiche 70a, b bieten zusätzliche Sicherheit und Stabilität in einem Crashfall der Hochvakuumpumpe 16, indem ein Burstmoment an umliegende Teile der Hochvakuumpumpe 16 abgeleitet wird.

Die in Fig. 15 gezeigte Ausführungsform eines Rezipienten 10 unterscheidet sich von der in Fig. 12 gezeigten im Wesentlichen dadurch, dass der Rezipient 10 sechs anstatt drei Vakuumkammern 12 umfasst. Die Hochvakuumpumpe 16 weist eine entsprechend größere Anzahl an Pumpstufen auf.

Wie in Fig. 16 gezeigt, ist auch eine Konfiguration denkbar (nicht Teil der Erfindung), bei der der Deckel 84 den Vorvakuum-Flansch 20a aufweist. Bei dieser Ausgestaltung des Abschlusselements 32 umfasst der Kanal 34 einen zweiten Ausgangsanschluss 78 zur Herstellung einer Verbindung zwischen dem Vorvakuum-Flansch 20a und dem Kanal 34. Der zweite Ausgangsanschluss 78 des Kanals 34 stellt also eine Verbindung zwischen der Vorvakuumkammer 24 und einer Eingangsseite einer Vorvakuumpumpe und eine Verbindung zwischen den Pumpauslassöffnungen 54 und einer Eingangsseite einer Vorvakuumpumpe her. Der Anschluss 42 fungiert hier als Eingangsanschluss.

Eine entsprechende Ausgestaltung ist auch bei Ausführungsformen ohne Deckel 84 denkbar.

Der Vorvakuum-Flansch 20a ist an der Unterseite des Abschlusselement 32 neben den Wärmetauschelementen 46 angeordnet. Bei dieser Ausgestaltung muss weder die Hochvakuumpumpe 16 noch die Vorvakuumkammer 24 einen Vorvakuum-Flansch 20a aufweisen. Beim erfindungsgemäßen Rezipienten weist der Vorvakuumanschlussabschnitt jedoch die Vorvakuumkammer und den Vorvakuum-Flansch auf. Der Deckel 84 kann - wie auch bei den anderen Ausführungsformen - dem Rezipienten 10 zugeordnet sein bzw. eine den Pumpenaufnahmeabschnitt 22 abschließende Komponente sein (siehe z.B. Fig. 14).

Die in Fig. 18 gezeigte Ausführungsform eines Rezipienten 10 unterscheidet sich von der in Fig. 12 gezeigten im Wesentlichen dadurch, dass die Hochvakuumpumpe 16 kein Cartridge-Gehäuse 72 aufweist und das Abschlusselement 32 von einem Deckel 84 mit Kanal 34 axial überdeckt ist, der an der Ausgangsseite 36 der Hochvakuumpumpe 16 - oder bei entsprechender Ausgestaltung direkt an dem Pumpenaufnahmeabschnitt 22 - und dem Vorvakuumanschlussabschnitt 18 montierbar ist.

Wie in Fig. 19 gezeigt, ist aber auch eine Konfiguration denkbar, bei der neben einem separaten Pumpenaufnahmeabschnitt 22 auch eine Pumpe mit Cartridge-Gehäuse 72 und separatem Deckel 84 vorgesehen ist. Hierzu wird auf die entsprechenden Ausführungen zu Fig. 12 verwiesen.

Entsprechend der in Fig. 20 gezeigten Ausführungsform kann der Rezipient 10 aber auch ein gemeinsames Gehäuse 28 umfassen, das die Vakuumkammern 12 und einen wesentlichen Teil des Pumpenaufnahmeabschnitts 22 ausbildet.

### Bezugszeichenliste

- 10: Rezipient
- 12: Vakuumkammer
- 14: Pumpenanschluss
- 16: Hochvakuumpumpe
- 18: Vorvakuumanschlussabschnitt
- 20: Vorvakuumanschluss
- 20a: Vorvakuum-Flansch
- 22: Pumpenaufnahmeabschnitt
- 24: Vorvakuumkammer
- 26: gemeinsames Gehäuse der Vakuumkammer und des Vorvakuumanschlussabschnitts
- 28: gemeinsames Gehäuse der Vakuumkammer und des Pumpenaufnahmeabschnittes
- 30: Pumpengehäuse
- 32: Abschlusselement
- 34: Kanal des Abschlusselements
- 36: Ausgangsseite der Hochvakuumpumpe
- 38: erstes Formmerkmal
- 40: zweites Formmerkmal
- 42: erster Ausgangsanschluss des Kanals des Abschlusselements
- 44: Eingangsanschluss des Kanals des Deckels
- 46: Wärmetauschelemente
- 48: Austrittsöffnungen der Pumpauslassöffnungen
- 52: Motor
- 54: Pumpauslassöffnungen
- 56: Gehäusebauteil
- 58: axiale Erstreckung des Abschlusselements
- 60: axiale Erstreckung des Gehäusebauteils
- 62: Aufnahmeabschnitt des Abschlusselements
- 64: Pumpraum
- 66: Bodenabschnitt
- 68: Adapter
- 70a, 70b: Befestigungsbereiche
- 72: Cartridge-Gehäuse
- 74: Anschlussabschnitt
- 76: Winkel
- 78: zweiter Ausgangsanschluss des Kanals des Abschlusselements/Deckels
- 80: erster Anschlussabschnitt des Adapters
- 82: zweiter Anschlussabschnitt des Adapters
- 84: Deckel
- 111: Turbomolekularpumpe
- 113: Einlassflansch
- 115: Pumpeneinlass
- 117: Pumpenauslass
- 119: Gehäuse
- 121: Unterteil
- 123: Elektronikgehäuse
- 125: Elektromotor
- 127: Zubehöranschluss
- 129: Datenschnittstelle
- 131: Stromversorgungsanschluss
- 133: Fluteinlass
- 135: Sperrgasanschluss
- 137: Motorraum
- 139: Kühlmittelanschluss
- 141: Unterseite
- 143: Schraube
- 145: Lagerdeckel
- 147: Befestigungsbohrung
- 148: Kühlmittelleitung
- 149: Rotor
- 151: Rotationsachse
- 153: Rotorwelle
- 155: Rotorscheibe
- 157: Statorscheibe
- 159: Abstandsring
- 161: Rotornabe
- 163: Holweck-Rotorhülse
- 165: Holweck-Rotorhülse
- 167: Holweck-Statorhülse
- 169: Holweck-Statorhülse
- 171: Holweck-Spalt
- 173: Holweck-Spalt
- 175: Holweck-Spalt
- 179: Verbindungskanal
- 181: Wälzlager
- 183: Permanentmagnetlager
- 185: Spritzmutter
- 187: Scheibe
- 189: Einsatz
- 191: rotorseitige Lagerhälfte
- 193: statorseitige Lagerhälfte
- 195: Ringmagnet
- 197: Ringmagnet
- 199: Lagerspalt
- 201: Trägerabschnitt
- 203: Trägerabschnitt
- 205: radiale Strebe
- 207: Deckelelement
- 209: Stützring
- 211: Befestigungsring
- 213: Tellerfeder
- 215: Not- bzw. Fanglager
- 217: Motorstator
- 219: Zwischenraum
- 221: Wandung
- 223: Labyrinthdichtung

## Patentansprüche

1. Rezipient (10) umfassend
zumindest einen Pumpenaufnahmeabschnitt (22) zur Aufnahme einer Hochvakuumpumpe (16), insbesondere einer Turbomolekularpumpe, in dem Rezipienten (10), und
wenigstens eine Vakuumkammer (12), die einen Pumpenanschluss (14) zur Herstellung einer Verbindung mit einer Eingangsseite der Hochvakuumpumpe (16) umfasst, und
einen fest mit der Vakuumkammer (12) verbundenen Vorvakuumanschlussabschnitt (18), der einen Vorvakuumanschluss (20) zur Herstellung einer Verbindung mit einer Eingangsseite einer Vorvakuumpumpe aufweist, umfasst,
wobei ein Abschlusselement (32, 84) vorgesehen ist, das die Hochvakuumpumpe (16) in einem montierten Zustand in axialer Richtung zumindest abschnittsweise abdeckt und das zumindest einen Kanal (34) zur Herstellung einer Verbindung zwischen einer Ausgangsseite (36) der Hochvakuumpumpe (16) und dem Vorvakuumanschlussabschnitt (18) umfasst,
**dadurch gekennzeichnet, dass**
der Vorvakuumanschlussabschnitt (18) ferner eine Vorvakuumkammer (24) und einen Vorvakuum-Flansch (20a) aufweist,
wobei der Vorvakuum-Flansch (20a) eine rezipientenseitige Schnittstelle zu einer Vorvakuumpumpe bildet, und
wobei über den Kanal (34), den Vorvakuumanschluss (20), die Vorvakuumkammer (24) und den Vorvakuum-Flansch (20a), die Hochvakuumpumpe (16) mit der Vorvakuumpumpe verbindbar ist.

2. Rezipient (10) nach Anspruch 1, wobei die Vakuumkammer (12) und der Vorvakuumanschlussabschnitt (18) ein gemeinsames Gehäuse (26) aufweisen.

3. Rezipient (10) nach Anspruch 1 oder 2, wobei ein Gehäuse (28) der Vakuumkammer (12) und/oder des Vorvakuumanschlussabschnitts (18) den Pumpenaufnahmeabschnitt (22) ausbildet, insbesondere wobei das Gehäuse (28) zumindest einen Abschnitt eines Pumpengehäuses (30) der Hochvakuumpumpe (16) ausbildet.

4. Rezipient (10) nach einem der vorstehenden Ansprüche, wobei der Pumpenaufnahmeabschnitt (22) die Hochvakuumpumpe (16) zumindest abschnittsweise umgibt, insbesondere wobei der Pumpenaufnahmeabschnitt (22) lösbar mit dem Gehäuse (28) und/oder der Vakuumkammer (12) und/oder dem Vorvakuumanschlussabschnitt (18) verbunden ist.

5. Rezipient (10) nach einem der vorstehenden Ansprüche, wobei das Abschlusselement (84) ein in Bezug auf die Hochvakuumpumpe (16) separates Bauteil ist oder umfasst, das lösbar an der Hochvakuumpumpe (16) und/oder an der Vakuumkammer (12) und/oder an dem Vorvakuumanschlussabschnitt (18) und/oder dem Pumpenaufnahmeabschnitt (22) befestigbar ist.

6. Rezipient (10) nach einem der vorstehenden Ansprüche, wobei das Abschlusselement (32, 84) ein erstes Formmerkmal (38) aufweist, das in Eingriff mit einem zweiten Formmerkmal (40) bringbar ist, das komplementär zu dem ersten Formmerkmal (38) ausgebildet ist und das an der Hochvakuumpumpe (16) und/oder an der Vakuumkammer (12) und/oder an dem Vorvakuumanschlussabschnitt (18) und/oder dem Pumpenaufnahmeabschnitt (22) ausgebildet ist.

7. Rezipient (10) nach einem der vorstehenden Ansprüche, wobei das Abschlusselement (32) mit Wärmetauschelementen (46) versehen ist, insbesondere mit Kühlrippen.

8. System umfassend einen Rezipienten (10) nach einem der vorstehenden Ansprüche und eine darin aufgenommene oder aufnehmbare Hochvakuumpumpe (16), insbesondere Turbomolekularpumpe.

9. System nach Anspruch 8, wobei die Hochvakuumpumpe (16) einen Stator und einen von einem Motor (52) zu einer Drehung um eine Rotationsachse (151) antreibbaren Rotor (149) umfasst, die in einem Pumpengehäuse (30) angeordnet sind, wobei das Abschlusselement (32) zumindest zwei um die Rotationsachse (151) verteilt angeordnete Pumpauslassöffnungen (54) aufweist, deren Austrittsöffnungen (48) an einer ausgangsseitigen Stirnseite der Hochvakuumpumpe (16) angeordnet sind.

## Claims

1. A recipient (10) comprising
at least one pump-receiving section (22) for receiving a high-vacuum pump (16), in particular a turbomolecular pump, in the recipient (10), and
at least one vacuum chamber (12) which comprises a pump connection (14) for establishing a connection with an input side of the high-vacuum pump (16), and
a fore-vacuum connection section (18) which is fixedly connected to the vacuum chamber (12) and which comprises a fore-vacuum connection (20) for establishing a connection with an input side of a backing pump,
wherein an end element (32, 84) is provided which at least sectionally covers the high-vacuum pump (16) in the axial direction in an assembled state and which comprises at least one channel (34) for establishing a connection between an output side (36) of the high-vacuum pump (16) and the fore-vacuum connection section (18),
**characterized in that**
the fore-vacuum connection section (18) further has a fore-vacuum chamber (24) and a fore-vacuum flange (20a),
wherein the fore-vacuum flange (20a) forms a recipient-side interface to a backing pump, and
wherein the high-vacuum pump (16) can be connected to the backing pump via the channel (34), the fore-vacuum connection (20), the fore-vacuum chamber (24) and the fore-vacuum flange (20a).

2. A recipient (10) according to claim 1, wherein the vacuum chamber (12) and the fore-vacuum connection section (18) have a common housing (26).

3. A recipient (10) according to claim 1 or 2, wherein a housing (28) of the vacuum chamber (12) and/or of the fore-vacuum connection section (18) forms the pump-receiving section (22), in particular wherein the housing (28) forms at least one section of a pump housing (30) of the high-vacuum pump (16).

4. A recipient (10) according to any one of the preceding claims, wherein the pump-receiving section (22) at least sectionally surrounds the high-vacuum pump (16), in particular wherein the pump-receiving section (22) is releasably connected to the housing (28) and/or the vacuum chamber (12) and/or the fore-vacuum connection section (18).

5. A recipient (10) according to any one of the preceding claims, wherein the end element (84) is or comprises a separate component with respect to the high-vacuum pump (16) that is releasably fastenable to the high-vacuum pump (16) and/or the vacuum chamber (12) and/or the fore-vacuum connection section (18) and/or the pump-receiving section (22).

6. A recipient (10) according to any one of the preceding claims, wherein the end element (32, 84) has a first shape feature (38) that can be brought into engagement with a second shape feature (40) which is formed complementary to the first shape feature (38) and which is formed at the high-vacuum pump (16) and/or the vacuum chamber (12) and/or the fore-vacuum connection section (18) and/or the pump-receiving section (22).

7. A recipient (10) according to any one of the preceding claims, wherein the end element (32) is provided with heat exchange elements (46), in particular with cooling fins.

8. A system comprising a recipient (10) according to any one of the preceding claims and a high-vacuum pump (16), in particular a turbomolecular pump, which is or can be received therein.

9. A system according to claim 8, wherein the high-vacuum pump (16) comprises a stator and a rotor (149) which can be driven by a motor (52) to rotate about an axis of rotation (151), said stator and rotor being arranged in a pump housing (30), wherein the end element (32) has at least two pump outlet openings (54) which are arranged distributed about the axis of rotation (151) and whose exit openings (48) are arranged at an output-side end face of the high-vacuum pump (16).

## Revendications

1. Récipient (10), comprenant
au moins une partie de réception de pompe (22) destinée à recevoir une pompe à vide poussé (16), en particulier une pompe turbomoléculaire, dans le récipient (10), et
au moins une chambre à vide (12) qui comprend un raccord de pompe (14) pour établir une liaison avec un côté entrée de la pompe à vide poussé (16), et
une partie de raccordement à vide préliminaire (18) reliée solidairement à la chambre à vide (12) et présentant un raccord à vide préliminaire (20) pour établir une liaison avec un côté entrée d'une pompe à vide préliminaire,
dans lequel
il est prévu un élément de terminaison (32, 84) qui recouvre au moins localement la pompe à vide poussé (16) dans la direction axiale à l'état monté et qui comprend au moins un canal (34) pour établir une liaison entre un côté sortie (36) de la pompe à vide poussé (16) et la partie de raccordement à vide préliminaire (18),
**caractérisé en ce que**
la partie de raccordement à vide préliminaire (18) comprend en outre une chambre à vide préliminaire (24) et une bride à vide préliminaire (20a),
la bride à vide préliminaire (20a) forme une interface côté récipient vers une pompe à vide préliminaire, et
la pompe à vide poussé (16) peut être reliée à la pompe à vide préliminaire par l'intermédiaire du canal (34), du raccord à vide préliminaire (20), de la chambre à vide préliminaire (24) et de la bride à vide préliminaire (20a).

2. Récipient (10) selon la revendication 1,
dans lequel la chambre à vide (12) et la partie de raccordement à vide préliminaire (18) comprennent un carter commun (26).

3. Récipient (10) selon la revendication 1 ou 2,
dans lequel un carter (28) de la chambre à vide (12) et/ou de la partie de raccordement à vide préliminaire (18) constitue la partie de réception de pompe (22),
en particulier, le carter (28) constitue au moins une partie d'un carter de pompe (30) de la pompe à vide poussé (16).

4. Récipient (10) selon l'une des revendications précédentes,
dans lequel la partie de réception de pompe (22) entoure au moins localement la pompe à vide poussé (16),
en particulier, la partie de réception de pompe (22) est reliée de manière amovible au carter (28) et/ou à la chambre à vide (12) et/ou à la partie de raccordement à vide préliminaire (18).

5. Récipient (10) selon l'une des revendications précédentes,
dans lequel l'élément de terminaison (84) est ou comprend un composant séparé par rapport à la pompe à vide poussé (16), qui peut être fixé de manière amovible à la pompe à vide poussé (16) et/ou à la chambre à vide (12) et/ou à la partie de raccordement à vide préliminaire (18) et/ou à la partie de réception de pompe (22).

6. Récipient (10) selon l'une des revendications précédentes,
dans lequel l'élément de terminaison (32, 84) comprend une première caractéristique de forme (38) qui peut être mise en prise avec une deuxième caractéristique de forme (40) qui est complémentaire de la première caractéristique de forme (38) et qui est formée sur la pompe à vide poussé (16) et/ou sur la chambre à vide (12) et/ou sur la partie de raccordement à vide préliminaire (18) et/ou sur la partie de réception de pompe (22).

7. Récipient (10) selon l'une des revendications précédentes,
dans lequel l'élément de terminaison (32) est pourvu d'éléments d'échange thermique (46), en particulier d'ailettes de refroidissement.

8. Système comprenant un récipient (10) selon l'une des revendications précédentes et une pompe à vide poussé (16), en particulier une pompe turbomoléculaire, qui est reçue ou peut être reçue dans celui-ci.

9. Système selon la revendication 8,
dans lequel la pompe à vide poussé (16) comprend un stator et un rotor (149) pouvant être entraîné en rotation autour d'un axe de rotation (151) par un moteur (52), qui sont disposés dans un carter de pompe (30), l'élément de terminaison (32) présente au moins deux ouvertures de sortie de pompe (54) réparties autour de l'axe de rotation (151), dont les ouvertures d'évacuation (48) sont disposées sur une face frontale côté sortie de la pompe à vide poussé (16).
